# EUROPÄISCHE PATENTSCHRIFT

(11) **EP 1 599 341 B1**
(45) Veröffentlichungstag und Bekanntmachung des Hinweises auf die Patenterteilung: **14.07.2010**
(21) Anmeldenummer: 04702336.1
(22) Anmeldetag: 15.01.2004
(51) Int. Cl.: B41F 33/00

(54) **VERFAHREN ZUR KORREKTUR VON IM DRUCKPROZESS AUFTRETENDEN SCHWANKUNGEN DER AUF DAS DRUCKBILD ÜBERTRAGENEN FARBMENGE**
METHOD FOR THE CORRECTION OF VARIATIONS IN THE AMOUNT OF INK APPLIED TO THE PRINTED IMAGE OCCURRING IN THE PRINTING PROCESS
PROCEDE POUR CORRIGER DES VARIATIONS DE LA QUANTITE D'ENCRE TRANSFEREE SUR L'IMAGE A IMPRIMER QUI APPARAISSENT AU COURS DE L'IMPRESSION

(30) Priorität: 24.01.2003 DE 10302747
(43) Veröffentlichungstag der Anmeldung: 30.11.2005
(73) Patentinhaber: Windmöller & Hölscher KG, 49525 Lengerich (DE)
(72) Erfinder: KRÜMPELMANN, Martin, 49525 Lengerich (DE); PÖTTER, Dietmar, 49492 Westerkappeln (DE)
(86) Internationale Anmeldenummer: PCT/EP2004/000416
(87) Internationale Veröffentlichungsnummer: WO 2004/065127

(56) Entgegenhaltungen:
- EP-A- 1 249 346
- WO-A-03/066332
- DE-A- 4 413 735

## Beschreibung

Die Erfindung betrifft ein Verfahren nach dem Oberbegriff des Anspruchs 1. In der Anmeldung DE 101 45 957 wird unter anderem beschrieben, wie man nach einem Auftragswechsel die Positionen der am Druckprozess beteiligten Walzen automatisch einstellt Des weiteren ist eine Druckmaschine, die die Durchführung dieses Verfahrens erlaubt ausführlich dargestellt. In der vorliegenden Anmeldung wird auf die eingehende Beschreibung und graphische Darstellung der genannten Vorrichtung beziehungsweise des genannten Verfahrens verzichtet. Daher sind die dementsprechenden Passagen der DE 101 45 957 zum Verständnis der vorliegenden Anmeldung heranzuziehen und werden hiermit in diese Anmeldung aufgenommen. Die Anwendung des oben angesprochenen Verfahrens verkürzt die Rüstzeiten erheblich. Darüber hinaus werden auf diese Weise die am Druckprozess beteiligten Walzen so aufeinander eingestellt, dass die herzustellenden Druckbilder gut reproduziert werden. Hierbei wird der Anpressdruck zwischen den am Druckprozess beteiligten Walzen auf möglichst niedrigem Niveau gehalten.

Die Druckschrift DE-A_4413735 offenbart ein Verfahren und eine Vorrichtung zur Einstellung des Druckbildes einer Rotationsdruckmaschine im Druckbetrieb. Auch diese Druckmaschine verfügt über Farbübertragungswalzen und diesen zugeordnete Stellantriebe mit welchen die Position der Walzen veränderbar ist. Ein Sensor zeichnet die Rasterpunktgröße der übertragenen Farbe auf. Aufgrund der Sensorsignale wird die Walzenposition geregelt.

Bei hohen Druckgeschwindigkeiten kommt es jedoch zu starken Schwankungen in der Farbintensität des übertragenen Druckbildes, die auf Schwankungen der beim Druckprozess übertragenen Farbmenge zurückzuführen sind. In der Regel nimmt die Farbintensität ab. Die Gründe für diesen überraschenden Effekt liegen nach Meinung der Anmelderin in Schwankungen des effektiven Radius der am Druckprozess beteiligten Walzen und im Trennverhalten der Druckfarben. Der erstere Effekt wird in der gegenständlichen Beschreibung näher dargelegt.

Die Aufgabe der vorliegenden Erfindung ist es daher, diese Schwankungen zu minimieren.

Erfindungsgemäß wird diese Aufgabe durch die Merkmale des kennzeichnenden Teils des Anspruchs 1 gelöst.

Wichtig für das Verständnis des Umfanges der vorliegenden Erfindung ist, dass die "Sollwerte" im Sinne der Ansprüche 1 und 4 hierbei in jeder in der DE 101 45 957 beschriebenen Form ermittelt werden können. Das heißt, sie können einmal einer "digitalen Sollform" des Druckbildes entnommen werden, welche in einer Speichereinheit abgelegt ist

"Sollwerte" im Sinne der vorliegenden Erfindung können aber auch ermittelt werden, indem der charakteristische Verlauf der Intensität des reflektierten Lichts, welcher sich beim Anstellen der am Druckprozess beteiligen Walzen ergibt, ausgewertet wird. Auch dieser charakteristische Verlauf und seine Auswertung zur Einstellung der Walzenpositionen ist in der DE 101 45 957 beschrieben. Der Sollwert im Sinne der vorliegenden Anmeldung ist in diesem Zusammenhang ein Lichtintensitätswert, der von der Kamera an einer bestimmten Stelle des charakteristischen Verlaufs der Lichtintensität aufgezeichnet wird. Dieser in der Regel beim Andruckvorgang gewonnene Lichtintensitätswert - beziehungsweise die Anzahl der Lichtintensitätswerte, aus denen sich das Druckbild oder Teilbereiche desselben zusammensetzen - kann gespeichert werden. Er kann anschließend während des Druckvorgangs als Sollwert im Sinne der vorliegenden Anmeldung während des Druckbetriebes aus der Speichereinheit ausgegeben und zu Regelungszwecken verwendet werden. Ein Sollwert der Lichtintensität kann jedoch auch ein Lichtintensitätswert sein, der an einer bestimmten Stelle des charakteristischen Verlaufs der Lichtintensität - ggf. während des Druckbetriebes - immer wieder von neuem aufgezeichnet wird.

Die Formulierung "zumindest ein, Sensor - beispielsweise eine Kamera - weicher die Intensität des von dem bedruckten Stoff reflektierten Lichts aufzeichnet", welche sich bereits im kennzeichnenden Teil des Anspruchs 1 befindet, umschließt ausdrücklich alle zur Aufzeichnung von Lichtintensität geeigneten Sensoren. Die meisten dieser Sensoren arbeiten nach dem Stand der Technik aufgrund des Photoeffektes, wobei als optisch aktive Materialien in neuerer Zeit bevorzugt Halbleiter zum Einsatz kommen. Halbleiter sind auch Bestandteil elektronischer Kameras. Hierbei gehören CCD-Kameras (CCD = Charge Coupled Device) zu den bevorzugt benutzten Sensorsystemen.

Eine Steuerung der Walzenposition wird zusätzlich zu der bekannten Regelung vorgenommen. Hierzu wird die Position der Druckwalzen vorzugsweise vor Einsetzen der bekannten Regelung lediglich als Funktion der Druckgeschwindigkeit gesteuert. Dieser Steuerung können empirische Werte zugrunde liegen, die beispielsweise in Form einer Kalibriertabelle, in der einem Geschwindigkeitswert ein Positionswert zugeordnet ist, abgelegt werden. Natürlich kann die Zuordnung von Positionen zu Druckgeschwindigkeiten auch mit Hilfe entsprechend angepasster Algorithmen oder Funktionen erfolgen. Auch zu diesem Themenbereich liefert die gegenständliche Beschreibung ein Beispiel.

Vorteilhafte Verfahren, bei denen zumindest ein Sensor die Intensität von Licht aufzeichnet, welches eine Wechselwirkung mit dem bedruckten Stoff erfahren hat, sind auch Verfahren, bei denen die Transmission von Licht durch Bedruckstoff gemessen wird. Zu diesem Zweck sollte die Intensität des auf den Bedruckstoff einfallenden Lichts bekannt sein, so dass sich die Absorption des Druckbildes aus der Differenz zwischen einfallendem und transmitiertem Licht ergibt. Vorteilhaft ist daher die Verwendung einer Lichtquelle, welche das einfallende Licht zur Verfügung stellt. Diese Bestrahlung kann unter Normbedingungen stattfinden. Diese können beispielsweise durch einen gegen Licht abgeschirmten Kasten, welcher den Bedruckstoff am Ort der Messung sowie die Lichtquelle und den Sensor vor Umgebungslicht schützt gewährleistet werden.
Auch bei diesen Ausführungsbeispielen der Erfindung wird die Intensität von Licht aufgezeichnet, welches eine Wechselwirkung mit dem bedruckten Stoff erfahren hat. Hierbei ist es unerheblich ob diese Wechselwirkung in einer Transmission beziehungsweise Absorption, einer Reflexion, Brechung oder einem sonstigen Wechselwirkungsvorgang zwischen Licht und Druckbild besteht.
Weitere Ausführungsbeispiele der Erfindung gehen aus der gegenständlichen Beschreibung und den Ansprüchen hervor.
Die einzelnen Figuren zeigen:
- Fig. 1: Eine Veranschaulichung des Begriffs "effektiver Radius"
- Fig. 2: Ein Beispiel für eine Funktion, aufgrund der eine Walzenposition in Abhängigkeit von der Druckgeschwindigkeit gesteuert wird.

Fig. 1 zeigt am Beispiel eines Druckwerkes mit der Klischeewalze K die Lage des Klischeezylinders K während des Druckprozesses. Der Klischeezylinder K und andere flexible am Druckprozess beteiligte Materialien wie der nicht dargestellte Gummibelag, der auch bei einigen Flexodruckmaschinen an der Gegendruckwalze vorhanden sein kann, und der ebenfalls nicht dargestellte Bedruckstoff sind im Druckprozess starken Kräften ausgesetzt. So wird das Klischee 12 entlang der Drucklinie D zwischen Gegendruckzylinder 11 und Klischeewalze K eingequetscht. Ein ähnlicher Vorgang findet an der Drucklinie 13 zwischen Klischeewalze K und Farbwalze F statt. Bei einer schnellen Rotation der Walze K um ihre Drehachse M kann es dazu kommen, dass die Deformation v. a. des Klischees an den vorgenannten Drucklinien K und 13 nicht mehr durch die Rückstellkräfte des verquetschten Materials 11, 12, K wettgemacht wird, bevor das verquetschte Material erneut die Drucklinie D erreicht. Daher sinkt in diesem Fall der effektive Radius R_{eff} der den Abstand zwischen dem Außenumfang des Klischees und der Drehachse M unmittelbar vor dem erneuten Erreichen der Drucklinie D bezeichnet. Dieser effektive Radius R_{eff} ist jedoch entscheidend für die Güte des Druckprozesses. In dem oben beschriebenen Fall des Schrumpfens des effektiven Radius lässt der physikalische Druck an der Drucklinie D nach und es kann zu einer Beeinträchtigung des Farbübertrags auf den Bedruckstoff kommen. In diesem Fall sollte der Maschinenbediener oder die Maschinensteuerung einer Flexodruckmaschine die Klischeewalze stärker an die Gegendruckwalze 11 anstellen.

Angesichts der hohen Fliehkräfte kann es bei der Verwendung anderer Materialien jedoch auch zu einer Vergrößerung des effektiven Radius R_{eff} kommen, die ein Ansteigen des physikalischen Drucks an der Drucklinie D nach sich zieht. In diesem Fall wird die Klischeewalze K etwas weiter von dem Gegendruckzylinder 11 abgefahren. Beide Vorgänge werden für die Zwecke dieser Anmeldung unter dem Fachterminus dynamische Beistellung zusammengefasst. Wie bereits erwähnt kann sich auch das Farbtrennverhalten als Funktion der Druckgeschwindigkeit ändern und auf diese Weise die Farbübertragung beeinflussen.

Figur 2 zeigt eine Funktion, welche der Korrektur der Position eine Walze x in Abhängigkeit von der Geschwindigkeit v zugrunde liegt. Die Funktion hat eine treppenartige Gestalt, das heißt es kommt bei einer Erhöhung der Druckgeschwindigkeit nach gewissen Geschwindigkeitsintervallen Δv zu Beistellungsvorgängen um Δx. Bei einer Flexodruckmaschine heißt das in der Regel, dass die Klischeewalze bei einer Erhöhung der Geschwindigkeit weiter in Richtung auf den Gegendruckzylinder bewegt wird. Dann sollte in der Regel auch eine weitere Beistellung der Rasterwalze an den Klischeezylinder notwendig werden. Die gezeigten Vorrichtungen und Verfahren lassen sich im Flexo- und im Tiefdruck besonders vorteilhaft einsetzen.
Die gezeigte Möglichkeit der geschwindigkeitsabhängigen Steuerung der Walzenpositionen lässt sich mit dem erfindungsgemäßen Verfahren besonders vorteilhaft kombinieren, wenn zuerst geschwindigkeitsabhängig gesteuert und dann mit Hilfe der Auswertung des Druckbildes geregelt wird.
Wie bereits erwähnt können auch andere Funktionen, Algorithmen oder Kalibriertabellen zur geschwindigkeitsabhängigen Steuerung herangezogen werden. Hierbei bieten sich auch lineare oder asymptotische Abhängigkeiten zwischen Druckgeschwindigkeit (v) und Walzenposition (x) an.

| **Bezugszeichenliste** | |
|---|---|
| 11 | Gegendruckzylinder |
| 12 | Klischee |
| 13 | Drucklinie Rasterwalze-Klischeewalze |
| | |
| K | Klischeewalze |
| D | Drucklinie der Klischeewalze auf den Gegendruckzylinder |
| F | Farbwalze |
| M | Drehachse |
| R_{eff} | Effektiver Radius einer Klischeewalze |
| | |
| x | Position einer Walze |
| v | Druckgeschwindigkeit |
| Δv | Geschwindigkeitsintervall |
| Δx | Beistellungsvorgang |
| | |
| | |
| | |

## Patentansprüche

1. Verfahren zur Einstellung des Druckbildes einer Rotationsdruckmaschine,
- weiche über Farbübertragungswalzen (F,K) und diesen zugeordnete Stellantriebe,
- mit welchen die Position der Walzen (F,K) veränderbar ist, verfügt und bei welchem
■ zumindest ein Sensor - beispielsweise eine Kamera - die Intensität von Licht aufzeichnet, welches eine Wechselwirkung mit dem bedruckten Stoff erfahren hat, und
■ dass die aufgezeichneten Messwerte einer Steuer- und Regeleinheit zugeführt werden,
■ welche die aufgezeichneten Messwerte mit Sollwerten vergleicht, und ■ welche Stellsignale für den Stellantrieb zumindest eines Teils der am Druckprozess beteiligten Walzen erzeugt,
■ aufgrund derer der Stellantrieb die Relativposition (x) der ihm zugeordneten Walze solange verändert, bis die Messwerte wieder innerhalb eines Toleranzbereichs liegen,
wobei
■ zumindest ein Sensor während des Druckprozesses Messungen der Intensität von Licht aufzeichnet, welches eine Wechselwirkung mit dem bedruckten Stoff erfahren hat,
■ die Messwerte während des Druckbetriebs den in dem zumindest einen Farbwerk übertragenen Farben zugeordnet werden,
■ die Steuer- und Regeleinheit während des Druckbetriebs Stellsignale für den Stellantrieb zumindest eines Teils der am Druckprozess beteiligten Walzen (F,K) des jeweiligen Farbwerks erzeugt,
■ so dass die im Druckprozess auftretenden Schwankungen der auf eine Flächeneinheit des Druckbildes übertragenen Farbmenge innerhalb eines Sollbereichs bleiben,
**dadurch gekennzeichnet, dass**
die Steuer- und Regeleinheit bei Änderungen der Druckgeschwindigkeit (v) weitere Stellsignale erzeugt, aufgrund derer die Stellglieder die Walzenpositionen zunächst in Abhängigkeit von der Druckgeschwindigkeit (v) einstellen.

2. Verfahren nach Anspruch 1,
**dadurch gekennzeichnet, dass**
die Steuer- und Regeleinheit bei Änderungen der Druckgeschwindigkeit (v) die weiteren Stellsignale aufgrund von Kalibriertabellen oder Algorithmen erzeugt, welche in einer Speichereinheit abgelegt sind.

3. Verfahren nach einem der vorstehenden Ansprüche,
**dadurch gekennzeichnet, dass**
der zumindest eine Sensor die Intensität von Licht aufzeichnet, welches zuvor durch den bedruckten Stoff gedrungen ist.

4. Verfahren nach Anspruch 3,
**dadurch gekennzeichnet, dass**
zumindest eine Lichtquelle auf der dem zumindest einen Sensor entgegengesetzten Seite des bedruckten Stoffes denselben mit Licht beaufschlagt.

5. Rotationsdruckmaschine mit folgenden Merkmalen:
- Farbübertragungswalzen (F,K) und diesen zugeordnete Stellantriebe,
- wobei mit zumindest einem Stellantrieb die Relativposition (x) der ihm zugeordneten Walze aufgrund von Stellsignalen der Steuer- und Regeleinheit veränderbar ist,
- zumindest ein Sensor - beispielsweise eine Kamera - zur Aufzeichnung der Intensität von Licht, welches eine Wechselwirkung mit dem bedruckten Stoff erfahren hat,
- eine Steuer- und Regeleinheit, welche Mittel zum Vergleich der aufgezeichneten Messwerte mit Sollwerten besitzt und mit welcher Stellsignale für den Stellantrieb zumindest eines Teils der am Druckprozess beteiligten Walzen (F,K) generierbar sind,
- wobei die Steuer- und Regeleinheit mit einem Programm beaufschlagt ist, mit welchem die Messwerte während des Druckbetriebs den in dem zumindest einen Farbwerk übertragenen Farben zuzuordnen sind, und
- wobei mit der Steuer- und Regeleinheit während des Druckbetriebs Stellsignale für den Stellantrieb zumindest eines Teils der am Druckprozess beteiligten Walzen des jeweiligen Farbwerks generierbar sind,
**gekennzeichnet durch**
eine Steuer- und Regeleinheit, mit der bei Änderungen der Druckgeschwindigkeit (v) weitere Stellsignale erzeugbar sind, aufgrund derer die Stellglieder die Walzenpositionen zunächst in Abhängigkeit von der Druckgeschwindigkeit (v) einstellen.

6. Vorrichtung nach Anspruch 5,
**gekennzeichnet durch**
zumindest einen Sensor, mit welcher die Lichtintensität in unterschiedlichen Spektralbereichen messbar ist.

## Claims

1. Method for setting the printing image of a rotary printing press
- which has ink transfer rolls (F, K) and actuating drives which are assigned to the latter and
- by way of which the position of the rolls (F, K) can be changed, and in which
■ at least one sensor, for example a camera, records the intensity of light which has experienced an interaction with the printed material, and
■ the recorded measured values are fed to a control and regulating unit
■ which compares the recorded measured values with setpoint values and
■ which generates actuating signals for the actuating drive of at least part of the rolls which are involved in the printing process,
■ on account of which actuating signals the actuating drive changes the relative position (x) of the roll which is assigned to it until the measured values again lie within a tolerance range,
■ at least one sensor recording measurements of the intensity of light during the printing process, which light has experienced an interaction with the printed material,
■ the measured values during printing operation being assigned to the inks which are transferred in the at least one inking unit
■ the control and regulating unit generating actuating signals, during printing operation, for the actuating drive of at least part of the rolls (F, K) of the respective inking unit which are involved in the printing process,
■ with the result that the fluctuations occurring in the printing process in the ink quantity which is transferred onto one unit of surface area of the printing image remain within a setpoint range,
**characterized in that**, in the case of changes in the printing speed (v), the control and regulating unit generates further actuating signals, on account of which the actuators set the roll position first of all as a function of the printing speed (v).

2. Method according to Claim 1, **characterized in that**, in the case of changes in the printing speed (v), the control and regulating unit generates the further actuating signals on the basis of calibrating tables or algorithms which are stored in a memory unit.

3. Method according to one of the preceding claims, **characterized in that** the at least one sensor records the intensity of light which has previously penetrated through the printed material.

4. Method according to Claim 3, **characterized in that** at least one light source loads the printed material with light on that side of the said printing material which lies opposite the at least one sensor.

5. Rotary printing press having the following features:
- ink transfer rolls (F, K) and actuating drives which are assigned to the former,
- it being possible for at least one actuating drive to change the relative position (x) of the roll which is assigned to the said actuating drive, on the basis of actuating signals of the control and regulating unit,
- at least one sensor, for example a camera, for recording the intensity of light which has experienced an interaction with the printed material,
- a control and regulating unit which has means for comparing the recorded measured values with setpoint values and by way of which actuating signals can be generated for the actuating drive of at least part of the rolls (F, K) which are involved in the printing process,
- the control and regulating unit being loaded with a program, by way of which the measured values during printing operation can be assigned to the inks which are transferred in the at least one inking unit, and
- it being possible for the control and regulating unit to generate actuating signals during printing operation for the actuating drive of at least part of the rolls of the respective inking unit which are involved in the printing process,
**characterized by** a control and regulating unit, by way of which, in the case of changes in the printing speed (v), further actuating signals can be generated, on the basis of which the actuators set the roll positions first of all as a function of the printing speed (v).

6. Apparatus according to Claim 5, **characterized by** at least one sensor, by way of which the light intensity can be measured in different spectral ranges.

## Revendications

1. Procédé de réglage de l'image d'impression d'une machine rotative d'impression,
- qui dispose de rouleaux de transfert d'encre (F,K) et de commandes de positionnement associées à ceux-ci,
- au moyen desquelles la position des rouleaux (F,K) peut être modifiée, et dans lequel
· au moins un capteur - par exemple une caméra - enregistre l'intensité de la lumière qui a été soumise à une interaction avec le matériau imprimé, et
· en ce que les valeurs de mesure enregistrées sont amenées à une unité de commande et de régulation,
· qui compare les valeurs de mesure enregistrées avec des valeurs de consigne, et
· qui produit des signaux de positionnement pour la commande de positionnement au moins d'une partie des rouleaux participant au processus d'impression,
· sur la base desquels la commande de positionnement modifie la position relative (x) du rouleau qui lui est associé aussi longtemps jusqu'à ce que les valeurs de mesure se situent à nouveau à l'intérieur d'une plage de tolérance,
où
· au moins un capteur, pendant le processus d'impression, enregistre des mesures de l'intensité de la lumière qui a été soumise à une interaction avec le matériau imprimé,
· les valeurs de mesure, pendant le fonctionnement d'impression, sont associées aux couleurs transférées dans le au moins un mécanisme d'encrage,
· l'unité de commande et de régulation, pendant le fonctionnement d'impression, produit des signaux de positionnement pour la commande de positionnement au moins d'une partie des rouleaux (F,K) participant au processus d'impression du mécanisme d'encrage respectif,
· de sorte que les variations produites pendant le processus d'impression de la quantité d'encre transférée à une unité de surface de l'image d'impression restent à l'intérieur d'une plage de consigne,
**caractérisé en ce que**
l'unité de commande et de régulation, lors de modifications de la vitesse d'impression (v), produit d'autres signaux de positionnement sur la base desquels les organes de positionnement règlent les positions des rouleaux d'abord en fonction de la vitesse d'impression (v).

2. Procédé selon la revendication 1,
**caractérisé en ce que**
l'unité de commande et de régulation, lors de modifications de la vitesse d'impression (v), produit les autres signaux de positionnement sur la base de tableaux de calibrage ou d'algorithmes qui sont stockés dans une unité de stockage.

3. Procédé selon l'une des revendications précédentes,
**caractérisé en ce que**
le au moins un capteur enregistre l'intensité de la lumière qui a traversé avant le matériau imprimé.

4. Procédé selon la revendication 3,
**caractérisé en ce qu'**
au moins une source de lumière, sur le côté du matériau imprimé opposé à au moins un capteur précité, charge celui-ci en lumière.

5. Machine rotative d'impression ayant les caractéristiques suivantes:
- des rouleaux de transfert d'encre (F,K) et commandes de positionnement associées à ceux-ci,
- où avec au moins une commande de positionnement, la position relative (x) du rouleau qui lui est associé peut être modifiée sur la base de signaux de positionnement de l'unité de commande et de régulation,
- au moins un capteur - par exemple une caméra - pour l'enregistrement de l'intensité de la lumière qui a été soumise à une interaction avec le matériau imprimé,
- une unité de commande et de régulation, qui possède des moyens pour la comparaison des valeurs de mesure enregistrées avec des valeurs de consigne et au moyen de laquelle peuvent être générés des signaux de postionnement pour la commande de positionnement d'au moins une partie des rouleaux (F,K) participant au processus d'impression,
- où l'unité de commande et de régulation peut être chargée avec un programme dans lequel les valeurs de mesure, pendant le fonctionnement d'impression, sont à associer aux encres transférées dans le au moins un mécanisme d'encrage, et
- où avec l'unité de commande et de régulation, pendant le fonctionnement d'impression, des signaux de positionnement pour la commande de positionnement d'au moins une partie des rouleaux participant au processus d'impression du mécanisme d'encrage respectif peuvent être générés,
**caractérisé par**
une unité de commande et de régulation au moyen de laquelle, lors de modifications de la vitesse d'impression (v), d'autres signaux de positionnement peuvent être produits sur la base desquels les organes de positionnement règlent les positions des rouleaux d'abord en fonction de la vitesse d'impression (v).

6. Dispositif selon la revendication 5,
**caractérisé par**
au moins un capteur au moyen duquel peut être mesurée l'intensité de la lumière dans des plages spectrales différentes.
